# EUROPÄISCHE PATENTSCHRIFT

(11) **EP 2 941 780 B1**
(45) Veröffentlichungstag und Bekanntmachung des Hinweises auf die Patenterteilung: **28.03.2018**
(21) Anmeldenummer: 13707593.3
(22) Anmeldetag: 22.02.2013
(51) Int. Cl.: H01H 33/59, H02J 3/36, H02M 7/757

(54) **VERFAHREN ZUM SCHALTEN EINES BETRIEBSSTROMES**
METHOD FOR SWITCHING AN OPERATING CURRENT
MÉTHODE POUR COUPER UN COURANT D'EMPLOI

(43) Veröffentlichungstag der Anmeldung: 11.11.2015
(73) Patentinhaber: Siemens Aktiengesellschaft, 80333 München (DE)
(72) Erfinder: ERGIN, Dominik, 91083 Baiersdorf (DE); KNAAK, Hans-Joachim, 91054 Erlangen (DE); PHILIPP, Andreas, 90610 Winkelhaid (DE)
(86) Internationale Anmeldenummer: PCT/EP2013/053596
(87) Internationale Veröffentlichungsnummer: WO 2014/127830

(56) Entgegenhaltungen:
- EP-A2- 2 469 552
- WO-A1-2009/152840
- WO-A1-2012/116738
- DE-B- 1 173 163

## Beschreibung

Die Erfindung betrifft ein Verfahren zum Schalten eines Betriebsstromes in einem vermaschten Gleichspannungsnetz.

Für die Realisierung zukünftiger Gleichspannungsnetze ist der Einsatz von Gleichspannungsleistungsschaltern zwingend erforderlich..

In der WO 2011/057675 A1 ist ein Gleichspannungsleitungsschalter vorgeschlagen, der ein hybrides Schalterkonzept umsetzt. So weist der dort offenbarte Gleichspannungsleistungsschalter einen mechanischen Schalter in Reihe zu einem elektronischen Hilfsschalter auf. Diese Reihenschaltung wird von einer leistungselektronischen Schalteinheit überbrückt, der in der Lage ist, große Leistungen sicher abzuschalten. Hierzu sind eine Vielzahl von Leistungshalbleiterschaltern in Reihe geschaltet, die den bekannten Gleichspannungsleistungsschalter aufwändig und kostenintensiv machen.

Um die Kosten herabzusetzen, wurde bereits vorgeschlagen, den Gleichspannungsleistungsschalter so auszugestalten, dass dieser Ströme zwar in beiden Richtungen führen, jedoch in nur einer Richtung schalten kann. Ein solcher unidirektionaler Schalter wäre wesentlich kostengünstiger als ein vergleichbarer bidirektionaler Schalter. Für das Abschalten von Gleichspannungsfehlerströmen ist oftmals ein unidirektionaler Schalter ausreichend. Betriebsströme treten jedoch in beiden Stromrichtungen auf, so dass ein bidirektionaler Schalter erforderlich ist.

Aus der DE 1 173 163 B ist ein Verfahren zum Schalten eines Stromes bekannt, bei dem in einem vermaschten Gleichspannungsnetz ein parallel an eine Gleichstromleitung angeschlossener Zusatzgleichrichter vorgesehen ist. Zum Abschalten des Stromes wird der Zusatzgleichrichter entgegen der Stromrich tung in seiner Spannung von null auf einen Spannungswert heraufreguliert, so dass der Stromfluss in der Gleichspannungsleitung auf den Wert null sinkt.

In der WO 2009/152840 A1 ist ein Verfahren beschrieben, bei dem zum Abschalten des Gleichstromes ein Umrichter so geregelt wird, dass ein durch einen in einer Gleichspannungsverbindung angeordneten Trennschalter fließender Gleichstrom zu null wird. Die Nullstromregelung erfolgt mit Hilfe der Verwendung eines Sollgleichstromes gleich null.

Aus der Praxis ist ferner bekannt, Gleichströme mit einem mechanischen Schalter zu schalten, wobei ein dem mechanischen Schalter parallel geschalteter Schwingkreis im mechanischen Schalter einen Stromnulldurchgang erzeugt, so dass ein zwischen den Kontakten des mechanischen Schalters gezogener Lichtbogen erlischt.

Aufgabe der Erfindung ist es, ein Verfahren der eingangs genannten Art bereitzustellen, mit dem ein Betriebsstrom sicher und kostengünstig in beiden Richtungen abgeschaltet werden kann.

Die Erfindung löst diese Aufgabe durch ein Verfahren zum Schalten eines Betriebsstromes in einem vermaschten Gleichspannungsnetz, das jeweils an ein Wechselspannungsnetz angeschlossene Umrichter gleichspannungsseitig miteinander verbindet, wobei jeder Umrichter zur Übertragung elektrischer Leistung zwischen dem mit ihm verbundenen Wechselspannungsnetz und dem Gleichspannungsnetz eingerichtet ist und wobei das Gleichspannungsnetz einen Schaltzweig aufweist, in dem ein mechanischer Schalter angeordnet ist, bei dem wenigstens ein Umrichter so geregelt wird, dass in dem Schaltzweig ein Stromnulldurchgang erzeugt wird und der mechanische Schalter in Abhängigkeit des erzeugten Stromnulldurchganges betätigt wird.

Die Erfindung geht davon aus, dass zum Abschalten von hohen Gleichspannungsfehlerströmen ein separater Gleichspannungsleistungsschalter im Gleichspannungsnetz angeordnet ist. Dieser kann als unidirektionaler Schalter ausgestaltet sein, so dass Fehlerströme in nur einer Richtung abgeschaltet werden können. Die Erfindung basiert auf der Idee, dass künstlich erzeugte Stromnulldurchgänge nicht unbedingt mit Hilfe eines parallelen Schwingkreises in einem mechanischen Schalter erzeugt werden müssen. Vielmehr ist es im Rahmen der Erfindung ausreichend, wenn ein Stromnulldurchgang mit Hilfe der ohnehin mit dem Gleichspannungsnetz verbundenen Umrichter erzeugt wird. Tatsächlich ist es schwer vorstellbar, dass in einem beliebig großen vermaschten Gleichspannungsnetz, an welches Umrichter verschiedener Hersteller angeschlossen sind, es möglich sein wird, den Betriebsstrom auf einer beliebigen Leitung mit einer hinreichenden Genauigkeit, beispielsweise von +/- 10 A, oder noch genauer zu regeln. Zwar kann jeder einzelne Stromumrichter hinreichend genau geregelt werden. Aufgrund der vermaschten Struktur des Gleichspannungsnetzes wirken jedoch mehrere Regelungen und verschiedene Störgrößen gleichzeitig auf den Strom in dieser Masche, so dass mit ständigen Schwankungen des Istwertes zu rechnen ist. Erfindungsgemäß wird daher vorgeschlagen, anstatt den Strom in dem Schaltzweig über einen längeren Zeitraum hinweg kontinuierlich auf Null zu regeln, künstliche Stromnulldurchgänge zu erzeugen. Im Rahmen der Erfindung ist es ausreichend, den Strom einer Leitung mit einer Toleranz von beispielsweise +/-50 A einzustellen. Auf diese Weise kann eine Sollkurve für den Strom vorgegeben werden, welche Stromnulldurchgänge erzwingt. Wird dieser Stromnulldurchgang in dem Schaltzweig erzeugt, in dem der mechanische Schalter angeordnet ist, kann dieser so betätigt werden, dass seine Kontakte im Zeitpunkt des Stromnulldurchganges so weit geöffnet sind, dass ein Lichtbogen gelöscht wird. Da beim Schalten von Betriebs- oder Lastströmen keine Zeiten einzuhalten sind, kann ein solcher Schaltvorgang im Rahmen der Erfindung langsam erfolgen.

Gemäß einer diesbezüglich zweckmäßigen Ausgestaltung wird die Betätigung des mechanischen Schalters bereits vor dem Erreichen des Stromnulldurchganges durchgeführt. Beim Trennen der Kontakte des mechanischen Schalters wird daher zunächst ein Lichtbogen gezogen, bis dieser im Zeitpunkt des Stromnulldurchganges erlischt. Die Kontakte haben in diesem Zeitpunkt jedoch einen solchen Abstand voneinander erreicht, dass die notwenige Spannungsfestigkeit bereitgestellt ist und kein neuer Lichtbogen zwischen den Kontakten des mechanischen Schalters entstehen kann.

Selbstverständlich ist bei den bisherigen Darstellungen eine genaue Synchronisation zwischen der Regelung des oder der Umrichter und dem Auslösen des Schaltvorgangs notwendig.

Um hierbei etwas mehr Spielraum zu erhalten, ist gemäß einer zweckmäßigen Weiterentwicklung der Erfindung wenigstens ein mit dem mechanischen Schalter im Schaltzweig in Reihe geschalteter Leistungshalbleiterschalter vorgesehen, der bei Normalbetrieb fortwährend in seiner Durchlassstellung gehalten und zum Abschalten des Betriebsstromes in seine Sperrstellung überführt wird. Wie bereits ausgeführt wurde, ist ohne einen solchen Leistungshalbleiterschalter zwischen der Öffnung des mechanischen Schalters und dem Zeitpunkt des Stromnulldurchganges eine sehr gute Synchronisation erforderlich. Anderenfalls steht zwischen den Kontaktelementen des mechanischen Schalters für sehr lange Zeit ein Lichtbogen oder der Stromnulldurchgang findet in einem Zeitpunkt statt, in dem der mechanische Schalter noch nicht geöffnet ist. Aus diesem Grunde ist wenigstens ein Leistungshalbleiterschalter zweckmäßig. Als Leistungshalbleiterschalter kommen abschaltbare Leistungshalbleiterschalter wie IGBTs, IGCTs oder GTOs mit gegensinnig paralleler Freilaufdiode in Betracht. Bevorzugt wird jedoch ein Thyristor als Leistungshalbleiterschalter eingesetzt. Der Thyristor ist beispielsweise ein mit Licht zündbarer Thyristor. Um den Thyristor in seiner Durchlassstellung zu halten, in der ein Stromfluss über den Thyristor ermöglicht ist, wird dieser fortwährend gezündet. Aufgrund der permanenten Zündung des Thyristors fließt im Normalbetrieb der Laststrom über den besagten Thyristor und über den in Reihe hierzu angeordneten mechanischen Schalter. Soll ein Betriebs- oder Laststrom abgeschaltet werden, unterbleiben die Zündbefehle. Bei einem Stromnulldurchgang verlöscht der Thyristor, wobei sichergestellt werden muss, dass dem Thyristor eine ausreichend große Schonzeit gewährt wird, so dass dieser sicher in seine Sperrstellung übergehen kann. In der Sperrstellung ist der Thyristor nicht leitend, so dass der in Reihe zu ihm angeordnete mechanische Schalter stromlos geöffnet werden kann.

Will man diese Art der Laststrom- oder Betriebsstromabschaltung für beide Stromrichtungen nutzen, ist ein zweiter Leistungshalbleiterschalter, z.B. ein zweiter Thyristor, notwendig, der dem ersten Thyristor gegensinnig parallel geschaltet ist. Beide Thyristoren sind in Reihe zum mechanischen Schalter angeordnet. Da in Reihe zum Thyristor ein mechanischer Schalter angeordnet ist, der die Spannungsisolation übernimmt, müssten die Thyristoren nur für eine geringe Spannung ausgelegt sein. Hier ist beispielsweise eine Sperrfähigkeit von einigen Kilovolt ausreichend. Aus Redundanzgründen ist es jedoch vorteilhaft, wenn mehrere Thyristorscheiben in Reihe geschaltet sind. Beispielsweise sind drei Thyristorscheiben in Reihe geschaltet. Gemäß einer diesbezüglich zweckmäßigen Weiterentwicklung ist parallel zu dem oder den Thyristoren ein Ableiter vorgesehen, welcher die maximale Spannung über die Thyristoren begrenzt. Der Ableiter ist so ausgelegt, dass bei den üblichem Spannungen bei einer Betriebsstromabschaltung ein nur sehr geringer Strom fließt.

Zweckmäßigerweise erfassen Messsensoren den im Schaltzweig fließenden Schaltstrom, wobei die Regelung des oder der Umrichter in Abhängigkeit des erfassten Schaltstromes erfolgt. Auf diese Art und Weise kann die zeitliche Abfolge zwischen der Regelung des oder der Umrichter und der Ausgabe des Schaltbefehls zweckmäßig angepasst werden.

Erfindungsgemäß wird der Stromnulldurchgang durch einen Spannungseinbruch bewirkt, der an dem Gleichspannungsanschluss wenigstens eines Umrichters erzeugt wird. Gemäß dieser vorteilhaften Weiterentwicklung ist der Umrichter vorzugsweise ein spannungseinprägender Umrichter, also ein so genannter "Voltage Source Converter (VSC)", an dessen Gleichspannungsausgang die jeweils gewünschte Gleichspannung erzeugt wird. Wird diese Ausgangsspannung sprunghaft geändert, führt dies zu einem Spannungseinbruch, der für den erforderlichen Stromnulldurchgang sorgen kann. Der besagte Umrichter kann allerdings im Rahmen der Erfindung auch ein fremdgeführter Umrichter sein.

Gemäß der Erfindung wird ein erster Spannungseinbruch durch wenigstens einen Umrichter herbeigeführt, anschließend der Verlauf des im Schaltzweig fließenden Schaltstromes erfasst und bewertet, wobei schließlich ein zweiter Spannungseinbruch durch den oder die gleichen Umrichter herbeigeführt wird, dessen Größe in Abhängigkeit der Bewertung des Verlaufs des Schaltstromes festgelegt ist. Wird durch einen ersten vorgegebenen Spannungseinbruch kein Stromnulldurchgang herbeigeführt, so kann dies aus dem gemessenen Strom im Schaltzweig ermittelt werden. Anschließend kann ein stärkerer Spannungseinbruch in Gestalt eines zweiten Spannungseinbruches erzeugt werden. Auf diese Art und Weise kann mit Hilfe des ersten Spannungseinbruches wie bei einem Testschuss der Einfluss eines Spannungseinbruches auf den Schaltzweig getestet werden. Der zweite Spannungseinbruch wird dann auf der Grundlage der Ergebnisse des ersten Spannungseinbruches geregelt.

Gemäß der vorliegenden Erfindung können Betriebsströme mit vergleichsweise geringem Aufwand in beiden Richtungen geschaltet werden. Erfindungsgemäß ist es ausreichend, einen mechanischen Schalter mit Lichtbogentragfähigkeit in ein Gleichspannungsnetz einzubauen. Aufwändigere Schalterkonzepte sind im Rahmen der Erfindung überflüssig geworden. Sind dem mechanischen Schalter Thyristoren in Reihe geschaltet, können diese beispielsweise mit Licht gezündet werden. Eine aufwändige Energieversorgung der auf einem Hochspannungspotenzial liegenden Thyristoren entfällt.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: ein vermaschtes Gleichspannungsnetz schematisch,
- Figur 2: einen Schaltzweig des Gleichspannungsnetzes gemäß Figur 1 mit einem mechanischen Schalter,

- Figur 3: einen idealisierten Stromverlauf für einen Stromnulldurchgang im Schaltzweig gemäß Figur 2,
- Figur 4: einen realistischen Stromverlauf zur Erzeugung eines Stromnulldurchganges im Schaltzweig gemäß Figur 2 und
- Figur 5: den mechanischen Schalter sowie den Abschaltzweig detaillierter darstellen.

Figur 1 zeigt ein Ausführungsbeispiel eines Gleichspannungsnetzes 1. Das Gleichspannungsnetz 1 verbindet Umrichter 2 gleichspannungsseitig miteinander. Dabei bildet das Gleichspannungsnetz Netzknoten 3 aus. In dem Gleichspannungsnetz 1 sind figürlich nicht dargestellte Gleichspannungsleistungsschalter angeordnet, die in der Lage sind, Fehlerströme in einer Richtung zu schalten. Zum Schalten von Betriebsströmen sind lediglich mechanische Schalter vorgesehen, die in Figur 1 ebenfalls nicht dargestellt sind. Jeder Umrichter ist mit einem figürlich nicht dargestellten Wechselspannungsnetz verbunden.

Figur 2 zeigt einen vergrößerten Ausschnitt des Gleichspannungsnetzes 3 gemäß Figur 1. Hier ist ein Schaltzweig 4 erkennbar, in dem eine mechanische Schalteinheit 5 angeordnet ist. Die mechanische Schalteinheit 5 umfasst einen mechanischen Schalter sowie in Reihe hierzu angeordnete Thyristoren als Leistungshalbleiterschalter. Der Schaltzweig 4 erstreckt sich zwischen zwei Gleichspannungsnetzknoten 3a und 3b, die jeweils mit dem Umrichter 2a bzw. 2b direkt verbunden sind. An dieser Stelle sei darauf hingewiesen, dass in den Figuren der Zeichnung das Gleichspannungsnetz 1 lediglich als einpoliges Netz dargestellt wird. Dies dient jedoch lediglich der Übersichtlichkeit. Das Gleichspannungsnetz weist im Rahmen der Erfindung zweckmäßigerweise zwei unterschiedlich zueinander polarisierte Leitungen, beispielsweise ein Plus- und ein Minuspol, auf.

Die Spannung am ersten Gleichspannungsnetzknoten 3a wird maßgeblich von der gleichspannungsseitigen Ausgangsspannung des Umrichters 2a bestimmt, wobei die Spannung am zweiten Gleichspannungsnetzknoten 3b maßgeblich von dem Spannungsausgang des zweiten Umrichters 2b festgelegt wird. Bei Normalbetrieb ist die am ersten Netzknoten 3a gegenüber dem Erdpotenzial abfallende Spannung U1 etwas größer als die entsprechende Spannung U2 am zweiten Gleichspannungsnetzknoten 3b. Somit fließt der Strom I in der in Figur 2 gezeigten Richtung vom ersten Gleichspannungsnetzknoten 3a zum zweiten Gleichspannungsnetzknoten 3b über die Schalteinheit 5. Wird nun durch die figürlich nicht dargestellte Umrichterregelung des ersten Umrichters 2a am Gleichspannungsausgang des Umrichters 2a ein Spannungseinbruch erzeugt, sinkt die Spannung U1 am ersten Gleichspannungsnetzknoten ab. Ist dieser Spannungseinbruch ausreichend groß, führt dies zu einem Stromnulldurchgang.

Figur 3 zeigt beispielhaft einen idealisierten Stromnulldurchgang. Im Zeitpunkt 0 liegen die bei Normalbetrieb üblichen Betriebsbedingungen U1 und U2 vor, der Strom fließt in der in Figur 2 gezeigten Richtung. Nach 10 Sekunden wird der Spannungseinbruch beim ersten Umrichter 2a herbeigeführt. Es kommt schließlich nach 25 Sekunden zu einem Stromnulldurchgang und zu einem Stromfluss in entgegengesetzter Richtung.

Figur 4 zeigt einen praxisnäheren Stromverlauf, wobei davon ausgegangen wird, dass der Spannungseinbruch am ersten Umrichter 2a nur für eine kurze Zeitdauer erfolgt, so dass anschließend der erste Umrichter 2a wieder mit normalen Betriebsparametern betrieben werden kann. Somit kommt es zu zwei Stromnulldurchgängen nach etwa 16 und 24 Millisekunden. Wird der mechanische Schalter der Schalteinheit 5 beispielsweise im Zeitpunkt 0 gezündet, wird nach 16 Millisekunden ein Lichtbogen zwischen seinen Schaltkontakten gelöscht, wobei diese einen so großen Abstand zueinander erreicht haben, dass eine ausreichend große Spannungsfestigkeit bereitgestellt und ein erneutes Zünden des Lichtbogens vermieden ist.

Figur 5 zeigt eine bevorzugte Ausgestaltung der Schalteinheit 5, aus der erkennbar ist, dass die Schalteinheit 5 einen mechanischen Schalter 6 und in Reihenschaltung dazu zwei Thyristoren 7 und 8 als Leistungshalbleiterschalter aufweist, die einander gegensinnig parallel geschaltet sind. Den beiden Thyristoren 7, 8 ist ein Ableiter 9 parallel geschaltet. Die beiden Thyristoren 7 und 8 werden bei Normalbetrieb fortwährend gezündet, so dass ein Betriebsstrom in beiden Richtungen über die Thyristoren 7 und 8 und dem mechanischen Schalter 6 fließen kann. In dem in Figur 5 gezeigten Fall fließt der Betriebsstrom I von links nach rechts somit über den Thyristor 8 sowie anschließend über den mechanischen Schalter 6.

Zum Abschalten des Betriebsstromes I wird ein Stromnulldurchgang erzeugt. Die fortwährende Zündung des Thyristors 8 unterbleibt. Fällt der über den Thyristor 8 fließende Strom I unter dessen Haltestrom ab, wird der Thyristor 8 in seine Sperrstellung überführt. Ein Stromfluss über den Thyristor 8 und natürlich auch über den Thyristor 7 ist somit in der gezeigten Richtung nicht mehr möglich. Der mechanische Schalter 6 kann jetzt stromlos öffnen. Der Ableiter 9 dient zum Schutz der Thyristoren 7 und 8 vor Überspannungen. Aufgrund der seriellen Anordnung der Thyristoren 7, 8 und des mechanischen Schalters 6 kann auf eine weniger genaue Synchronisation zwischen der Betätigung des mechanischen Schalters 6 und der durch die Regelung des Umrichters 2 herbeiführten Spannungseinbruchs zurückgegriffen werden.

## Patentansprüche

1. Verfahren zum Schalten eines Betriebsstromes in einem vermaschten Gleichspannungsnetz (1), das jeweils an ein Wechselspannungsnetz angeschlossene Umrichter (2) gleichspannungsseitig miteinander verbindet, wobei jeder Umrichter (2) zur Übertragung elektrischer Leistung zwischen dem mit ihm verbundenen Wechselspannungsnetz und dem Gleichspannungsnetz (1) eingerichtet ist und wobei das Gleichspannungsnetz (1) einen Schaltzweig (4) aufweist, in dem ein mechanischer Schalter (6) angeordnet ist, bei dem wenigstens ein Umrichter (2) so geregelt wird, dass in dem Schaltzweig (4) ein Stromnulldurchgang erzeugt wird und der mechanische Schalter (6) in Abhängigkeit des erzeugten Stromnulldurchganges betätigt wird, wobei der Stromnulldurchgang durch einen Spannungseinbruch bewirkt wird, der an dem Gleichspannungsanschluss wenigstens eines Umrichters (2) erzeugt wird,
**dadurch gekennzeichnet, dass** ein erster Spannungseinbruch durch wenigstens einen Umrichter (2) herbeigeführt, anschließend der Verlauf des im Schaltzweig (4) fließenden Schaltstromes erfasst und bewertet wird und schließlich ein zweiter Spannungseinbruch durch den oder die gleichen Umrichter (2) herbeigeführt wird, dessen Größe in Abhängigkeit der Bewertung des Verlaufs des Schaltstromes festgelegt ist.

2. Verfahren nach Anspruch 1,
**dadurch gekennzeichnet, dass** die Betätigung des mechanischen Schalters (6) vor dem Erreichen des Stromnulldurchganges erfolgt.

3. Verfahren nach Anspruch 1 oder 2,
**dadurch gekennzeichnet, dass** wenigstens ein mit dem mechanischen Schalter (6) im Schaltzweig (4) in Reihe geschalteter Leistungshalbleiterschalter (7,8) bei Normalbetrieb fortwährend in seiner leitenden Durchlassstellung gehalten und zum Schalten des Betriebsstromes der Leistungshalbleiterschalter (7,8) in seinen nicht leitenden Sperrzustand überführt wird.

4. Verfahren nach einem der vorhergehenden Ansprüche,
**dadurch gekennzeichnet, dass** Messsensoren den im Schaltzweig (4) fließenden Schaltstrom erfassen und die Regelung des oder der Umrichter (2) in Abhängigkeit des erfassten Schaltstromes erfolgt.

## Claims

1. Method for switching an operating current in a meshed DC voltage network (1), that connects converters (2), each of which is connected to an AC voltage network, together on their DC voltage sides, wherein each converter (2) is set up to transmit electrical power between the AC voltage network to which it is connected and the DC voltage network (1), and wherein the DC voltage network (1) comprises a switching branch (4) in which a mechanical switch (6) is arranged, in which at least one converter (2) is regulated such that a zero current crossover is generated in the switching branch (4), and the mechanical switch (6) is actuated depending on the zero current crossover that is generated, wherein the zero current crossover is caused by a voltage drop that is generated at the DC voltage terminal of at least one converter (2),
**characterized in that** a first voltage drop is induced by at least one converter (2), after which the curve of the switching current flowing in the switching branch (4) is detected and evaluated, and finally a second voltage drop is induced by the same converter or converters (2) whose magnitude is determined depending on the evaluation of the curve of the switching current.

2. Method according to Claim 1,
**characterized in that**
the actuation of the mechanical switch (6) is performed before reaching the zero current crossover.

3. Method according to Claim 1 or 2,
**characterized in that**
at least one power semiconductor switch (7, 8) connected in series with the mechanical switch (6) in the switching branch (4) is held in normal operation continuously in its conductive state, and is transferred into its non-conducting blocking state to switch the operating current of the power semiconductor switch (7, 8).

4. Method according to one of the preceding claims,
**characterized in that**
measuring sensors detect the switching current flowing in the switching branch (4) and the regulation of the converter or converters (2) is performed depending on the detected switching current.

## Revendications

1. Procédé de coupure d'un courant de fonctionnement dans un réseau (1) maillé à tension continue, qui relie entre eux, du côté de la tension continue, des convertisseurs (2) raccordés à un réseau à tension alternative, dans lequel chaque convertisseur (2) est conçu pour transporter de la puissance électrique entre le réseau à tension alternative, qui lui est relié, et le réseau (1) de tension continue et dans lequel le réseau (1) à tension continue a une branche (4) de coupure, dans laquelle est monté un interrupteur (6) mécanique, dans lequel on régule au moins un convertisseur (2), de manière à produire dans la branche (4) de coupure un passage du courant par zéro et à actionner l'interrupteur (6) mécanique en fonction de la production du passage du courant par zéro, le passage du courant par zéro étant provoqué par une chute de tension produite sur la borne de tension continue d'au moins un convertisseur (2),
**caractérisé en ce que**
l'on détecte et l'on évalue une première chute de tension provoquée par au moins un convertisseur (2), ensuite la courbe du courant de coupure passant dans la branche (4) de coupure, et enfin on provoque une deuxième chute de tension par le ou les mêmes convertisseurs (2), dont la valeur est fixée en fonction de l'évaluation de la courbe du courant de coupure.

2. Procédé suivant la revendication 1,
**caractérisé en ce que**
l'actionnement de l'interrupteur (6) mécanique s'effectue avant d'atteindre le passage du courant par zéro.

3. Procédé suivant la revendication 1 ou 2,
**caractérisé en ce que**
en fonctionnement, on continue à maintenir un interrupteur (7, 8) à semi-conducteur de puissance, monté en série avec l'interrupteur (6) mécanique dans la branche (4) de coupure, dans sa position passante conductrice et, pour couper le courant de fonctionnement, on fait passer l'interrupteur (7, 8) à semi-conducteur de puissance dans sa position de blocage non conductrice.

4. Procédé suivant l'une des revendications précédentes,
**caractérisé en ce que**
des capteurs de mesure détectent le courant de coupure passant dans la branche (4) de coupure et la régulation du ou des convertisseurs (2) s'effectue en fonction du courant de coupure détecté.
